# EUROPÄISCHE PATENTSCHRIFT

(11) **EP 2 059 142 B1**
(45) Veröffentlichungstag und Bekanntmachung des Hinweises auf die Patenterteilung: **16.01.2013**
(21) Anmeldenummer: 06776935.6
(22) Anmeldetag: 17.08.2006
(51) Int. Cl.: A43B 7/08, A43B 7/12, A43B 13/18

(54) **SOHLENSTRUKTUR FÜR SCHUHWERK**
SOLE STRUCTURE FOR FOOTWEAR
STRUCTURE DE SEMELLE POUR CHAUSSURE

(43) Veröffentlichungstag der Anmeldung: 20.05.2009
(73) Patentinhaber: ATMOS airwalk ag, 8152 Glattbrugg (CH)
(72) Erfinder: CIETTO, Armando, I-31044 Montebelluna (IT); MÖHLMANN, Wilhelm, CH-8005 Zürich (CH)
(74) Vertreter: Grünecker, Kinkeldey, Stockmair & Schwanhäusser
(86) Internationale Anmeldenummer: PCT/EP2006/008139
(87) Internationale Veröffentlichungsnummer: WO 2008/019703

(56) Entgegenhaltungen:
- WO-A-2004/037031
- WO-A-2006/014046
- US-A- 5 343 639
- US-A1- 2001 011 426
- US-A1- 2005 138 838
- US-A1- 2005 283 996
- US-B1- 6 457 261

## Beschreibung

### Gebiet der Erfindung

Die vorliegende Erfindung betrifft eine Sohle für Schuhwerk, die bei jedem Schritt der Laufbewegung Luftzirkulation im Schuh und damit direkt zum Fuß ermöglicht.

### Stand der Technik

Heutzutage sind Schuhe bekannt, die in der Sohle mit Vorrichtungen ausgestattet sind, welche die Luftzirkulation im Schuh begünstigen, was die innere Feuchtigkeit verringert und damit den Fußkomfort des Benutzers verbessert. Dieser bekannte Schuhtyp sieht im Allgemeinen mechanische Teile vor, wie Hohlverbindungen und Ventile, die untereinander verbunden in dem Sohleninneren untergebracht sind.

Der hauptsächliche Nachteil dieser Art von Schuhen besteht darin, dass die verschiedenen mechanischen Teile, welche die Luftzirkulation ermöglichen, insbesondere die Hohlverbindungen und Ventile, während des Gehens einer erhöhten mechanischen Beanspruchung unterzogen sind, die einen Bruch und/oder die gegenseitige Ablösung voneinander unter Verlust ihrer Funktionstüchtigkeit zur Folge haben. Zudem lassen die meisten Konstruktionen die zugeführte Luft nicht bis zum Fuß vor.

Ein anderer Nachteil, den dieser Schuhtyp aufweist, betrifft die Tatsache, dass die erwähnten mechanischen Teile, die für die Luftzirkulation erforderlich sind, sehr teuer sind, was die Herstellungskosten dieser Schuhe in die Höhe treibt. Ein weiterer großer Nachteil ist, dass die verschiedenen mechanischen Teile, welche die Luftzirkulation im Schuh ermöglichen, ziemlich viel Platz beanspruchen. Für ihre Unterbringung ist daher eine Sohle großen Abmessungen, insbesondere großer Dicke, erforderlich, was zu einem unästhetischen Aussehen führen kann.

Eine Sohlenkonstruktion mit den Merkmalen des Oberbegriffs des Anspruchs 1 ist aus Dokument WO 2006/014046 bekannt.

Die Hauptaufgabe der vorliegenden Erfindung besteht daher darin, ohne mechanische Teile mit jedem Schritt Frischluft in der Sohle auszutauschen, zuzuführen und bis zum Fuß direkt weiterzuleiten und die deutlich gemachten technischen Probleme zu lösen, indem sie die Nachteile der herkömmlichen Technik beseitigt und Bedingungen schafft, die eine gute Luftzirkulation im Schuhinneren ermöglicht, ohne die Sohlenabmessungen gegenüber Schuhen ohne Luftzirkulation wesentlich verändern zu müssen.

Im Rahmen dieser Aufgabe besteht ein weiteres wichtiges Ziel darin, ein Schuhwerk zu konstruierten, das einerseits eine effiziente und dauerhafte Luftzirkulation gewährleistet, andererseits fehler- und wartungsfrei ist.

Ein anderes wichtiges Ziel ist es, dass sich die vorliegende Erfindung auf Schuhe, die in den branchenüblichen Produktionsverfahren und mit der herkömmlichen Technik ausgestattet sind, anwenden lässt. Die letzte Zielsetzung besteht darin, eine Konstruktion zu finden, die vom Aufbau her einfach und in der Herstellung nicht zu teuer ist.

### Beschreibung der Erfindung

Die oben genannten Aufgaben und Ziele werden gelöst und erreicht durch eine Sohlenkonstruktion für einen Schuh gemäß Anspruch 1, die einen Sohlenkörper aufweist, in dem ein Hohlraum eingelassen ist, der sich durchgehend entlang dem Sohlenkörper erstreckt und der durch eine elastisch verformbare Abdeckung, die Öffnungen aufweist, geschlossen ist, und in welcher der Hohlraum durch die Öffnungen mit der dem Schuh zugewandten Außenseite des Sohlenkörpers in Verbindung steht und in welcher der Hohlraum mit einem oder mehreren ersten Quergängen in Verbindung steht, die in Öffnungen in der seitlichen und/oder hinteren Oberfläche des Sohlenkörpers münden, so dass der Hohlraum mit dem Äußeren des Sohlenkörpers in Verbindung gesetzt wird.

Die Abdeckung kann hierbei lose aufgelegt den Hohlraum abdecken oder fest mit dem Sohlenkörper verbunden sein.

Der Hohlraum fasst hierbei einen ersten dem Fersenbereich zugewandten (Unter-) Hohlraum und einen zweiten dem Zehenbereich zugewandten (Unter-) Hohlraum und mindestens einen Längskanal, über den der erste und der zweite Hohlraum miteinander in Verbindung stehen, um, wobei der erste Hohlraum und/oder der zweite Hohlraum und/oder der Längskanal durch die Öffnungen mit der dem Schuh zugewandten Außenseite des Sohlenkörpers in Verbindung stehen.

Weiterhin ragt aus der genannten Abdeckung im Bereich oberhalb des Längskanals und in Richtung von dessen Boden eine quergängige Scheidewand hervor, die beim Gehen in einem Sitz mit negativem Profil, der in den Boden des Längskanals eingelassen ist und die erste von der zweiten Kammer trennt, zeitweise zum Einsatz kommt. Der Sitz im Längsschnitt des Sohlenkörpers kann hierbei im Wesentlichen eine Dreiecksform aufweisen. Durch das Bereitstellen der Scheidewand werden die erste Kammer und die zweite Kammer zeitweise während der Gehbewegung voneinander getrennt. In der Gehphase, in der die Kammern getrennt sind, kann die in der zweiten Kammer enthaltene Luft nicht in die erste Kammer zurückströmen, und kann somit durch in die Abdeckung eingelassene Durchgangsöffnungen teilweise in das Schuhinnere eindringen und teilweise durch Kanäle aus dem Sohlenkörper entweichen. Dies führt zu einer Steigerung der Effizienz im Prozess der Luftzirkulation im Schuhwerk.

Es kann bevorzugt sein, Öffnungen, jeweils mehrere Ein-/Ausgänge, im Fersenbereich und sowohl an der Innen- als auch Außenseite im Ballenbereich vorzusehen. Hierbei versteht es sich, dass sich der Fersenbereich vom Fußende bis zu dem Gelenkbereich erstreckt, und dass sich der Ballenbereich von der Fußvorderseite bis zu dem Gelenkbereich erstreckt. Die Öffnungen der Abdeckung können sich somit insbesondere oberhalb des ersten und/oder des zweiten Hohlraums befinden. Ebenso können sie sich oberhalb des Längskanals befinden. Insbesondere kann die Abdeckung über ihre gesamte Fläche Öffnungen aufweisen. Es kann bevorzugt werden, dass die Abdeckung und/oder der Sohlenkörper elastisch verformbar ausgebildet sind.

Somit wird eine Sohlenkonstruktion zur Verfügung gestellt, die eine verbesserte Luftzirkulation in einfachem Aufbau allein durch die Bewegung während des Gehens ohne die Notwendigkeit einer signifikanten Vergrößerung gegenüber herkömmlichen Sohlenkonstruktionen ohne Luftzirkulation zur Verfügung stellt. Die Öffnungen in der Abdeckung ermöglichen ein effektives Lüften des Schuhinneren oberhalb der Abdeckung. Während die Ausbildung eines durchgehenden Hohlraums einfacher sein kann, ist die Weiterbildung, in der der Hohlraum die zwei Hohlräume und den Längskanal umfasst, durch das kontrollierte Führen des Luftstroms vom Fersen- zum Zehenbereich und umgekehrt durch den Längskanal vorteilhaft. Die Quergänge weisen Ausgänge in den Hohlraum auf. Somit wird eine effiziente Luftzuführung von außen in das Innere des Sohlenkörpers und somit schließlich in den Fußraum erreicht.

Die Quergänge, mit denen der Hohlraum (bzw. der erste oder der zweite Hohlraum) in Verbindung steht, können insbesondere in mindestens einer Öffnung im Ballenbereich des Sohlenkörpers und in mindestens einer Öffnung im Fersenbereich des Sohlenkörpers münden, so dass der Hohlraum mit dem Äußeren des Sohlenkörpers in Verbindung gesetzt wird. Somit kann Außenluft je nach Gehphase im Fersenbereich eingesogen und im Ballenbereich zuvor eingesogene Luft ausgestoßen werden und umgekehrt.

Die Sohlenkonstruktion der Erfindung stellt somit eine Art Blasebalgsystem bzw. Punpsystem dar, in dem unter Nutzung der natürlichen Gehbewegung durch Druck und Sog Außenluft eingesogen und wieder ausgestoßen wird. In der Gehphase, in der die Ferse des Fußes aufsetzt, wird ein Druck auf den Fersenbereichs des Hohlraums ausgeübt, wodurch die in der Sohlenkonstruktion vorhandene Luft in Richtung Fußsohle und Richtung Ballenbereich gedrückt wird. Bei Gewichtsverlagerung auf den Ballenbereich wird im Fersenbereich Außenluft eingesogen.

Der erste Hohlraum kann im Grundriss eine längliche, insbesondere elliptische, Form aufweisen und er ist gemäß einer Weiterbildung mit einem oder mehreren ersten Quergängen verbunden ist, die in Öffnungen in der seitlichen oder hinteren Oberfläche des Sohlenkörpers münden, sodass der erste Hohlraum mit dem Äußeren des Sohlenkörpers in Verbindung gesetzt wird.

Der zweite Hohlraum kann im Grundriss länglich, insbesondere lanzenförmig, sein und steht gemäß einem Beispiel der hier offenbarten Sohlenkonstruktion mit einem oder mehreren zweiten Quergängen in Verbindung, die in Öffnungen in der seitlichen Oberfläche des Sohlenkörpers münden, sodass dieser zweite Hohlraum mit dem Äußeren des Sohlenkörpers in Verbindung gesetzt wird.

In den obigen Beispielen weisen die verbindenden Quergänge Ausgänge in den ersten und/oder den zweiten Hohlraum auf. Somit wird eine effiziente Luftzuführung und Luftzirkulation im Fersenbereich sowie im Bereich des Mittelfußes bis zur Fußspitze erreicht.

Die Abdeckung kann im Querschnitt die Form eines umgedrehten "C", um 90° im Uhrzeigersinn gedrehten "C", aufweisen, dessen Flügel auf der inneren Seitenfläche des Sohlenkörpers ruhen, und wobei diese Flügel an den ersten und zweiten Gängen erste und zweite Durchgangslöcher aufweisen. Während so eine feste Stütze der Abdeckung erreicht wird, ist diese Konstruktion etwas komplizierter als eine alternative Lösung, bei der die gesamte Abdeckung ohne die Flügel des umgedrehten "C" ausgebildet ist.

Um die dynamische Luftzirkulation in der Sohlenkonstruktion noch effizienter zu gestalten und zusätzlich dem Träger eines Schuhs mit der erfindungsgemäßen Sohlenkonstruktion einen erhöhten Tragekomfort anzubieten, können zwischen der Abdeckung und dem Boden des zweiten Hohlraums eine bestimmte Anzahl von Abstandsstücken aus elastisch verformbarem Material angebracht sein, wodurch die zeitweise Annäherung der Abdeckung an den Boden ermöglicht wird. Wenn während des Gehens der Vorderfuß auf den Boden gedrückt wird, wird die Luft beim Zusammendrücken der Abstandsstücke beinahe vollständig aus dem zweiten Hohlraum herausgedrückt, und gleichzeitig wird im Fersenbereich eine relativ große Menge an Luft angesogen.

Es hat sich herausgestellt, dass es vorteilhaft ist, wenigstens eins der Abstandsstücke im Wesentlichen zylindrisch und im mittleren Bereich mit eine ringförmige Verengung, so dass die Abstandsstücke im Längsschnitt die Form einer Acht besitzen, oder mit mehrere ringförmige Verengungen auszubilden. Derart ausgebildete Abstandsstücke werden leicht zusammengedrückt und erreichen bei Entlastung schnell wieder ihre entspannte Ausgangsform. Hinsichtlich der Produktion ist es vorteilhaft, wenn die Abstandsstücke an der Abdeckung befestigt sind und in Richtung des zweiten Hohlraums hervorragen. Alternativ können sie innerhalb des zweiten Hohlraums in dem Sohlenkörper ausgebildet sein.

Gemäß einem weiteren Beispiel der Sohlenkonstruktion können sich alternativ oder zusätzlich zwischen der Abdeckung und dem Boden des ersten Hohlraums eine bestimmte Anzahl von Abstandsstücken aus elastisch verformbarem Material befindet, wodurch die zeitweise Annäherung der Abdeckung an den Boden ermöglicht wird. Auch hier und aus denselben Gründen wie oben können diese Abstandsstücke, zumindest eins, im Wesentlichen zylindrisch sein und im mittleren Bereich eine ringförmige Verengung aufweisen, so dass die Abstandsstücke im Längsschnitt in Form einer Acht ausgebildet werden. Auch diese Abstandsstücke können an der Abdeckung angebracht sein. Da auf dem ersten Hohlraum während des Gehens eine größere Kraft von dem Fuß eines Benutzers ausgeübt wird, kann es vorgezogen werden, die Abstandsstücke mit zwei oder mehr ringförmigen Verengungen zu versehen.

Gemäß einer Weiterbildung weist die Abdeckung der Sohlen konstruktion eine Mehrzahl an Noppen auf, die in den Hohlraum hineinragen. Vorteilhafterweise können zumindest zwei der Mehrzahl der Noppen in der Größe und/oder dem Durchmesser und/oder ihrer Shorehärte unterschiedlich sein. Gruppen von Noppen, z.B. in Form von Kegelstümpfen, unterschiedlicher Größe und/oder Umfangs können angeordnet sein, um die Luftzirkulation weiter zu verbessem und auch den Tragekomfort, z.B. bei einer anatomischen Anordnung, d.h. einer der Anatomie des Fußes angepassten Anordnung und Form der Noppen, zu erhöhen. Die Abdeckung und/oder die Noppen können hierbei aus elastischem Material, beispielsweise PU oder Latex, bestehen.

Die Noppen können in Gruppen von Noppen gleicher Größe und/oder gleichen Umfangs angeordnet sein. Hierbei können die Noppen innerhalb einer Gruppe untereinander mit einem Maß beabstandet sein, welches sich von dem Maß der Beabstandung einzelner Noppen einer anderen Gruppe verschieden ist.

Insbesondere können die Noppen so angeordnet sein, dass sie Kanäle von dem Fersenbereich in Richtung des Ballenbereichs und/oder Kanäle von dem Ballenbereich in Richtung des Fersenbereichs ausbilden. Vorteilhafterweise können diese Kanäle in Richtung zu den Öffnungen der Quergänge hin verlaufen.

Das Zusammenspiel der mechanischen Verformung der derart mit Noppen versehenen elastischen Abdeckung infolge der natürlichen Gehbewegung mit dem den lufttechnischen Effekten des Ansaugens, Umverteilens und Wiederausstoßens der, wie sie durch die Öffnungen der Quergänge an der Oberfläche des Sohlenkörpers, erreicht werden, führt zu einer bewegungsdynamischen, aktiven Belüftung des Schuhinnenbereichs infolge des natürlichen Auftretens und Abrollen des Fußes.

In einer alternativen Weiterbildung wird innerhalb des Längskanals in dem Sohlenkörper zumindest eine Stütze, insbesondere eine säulenartige Stütze, für die Abdeckung ausgebildet. Neben einer Stützfunktion für die Abdeckung und somit dem Fuß des Benutzers wird hierdurch der Luftdurchgang durch den Längskanal verringert bzw. die Geschwindigkeit der von dem einen Hohlraum in den anderen Hohlraum strömenden Luft erhöht, wodurch eine effizienter Luftzirkulation erreicht wird.

Die Sohlenkonstruktion der vorliegenden Erfindung kann in sämtlichen Beispielen vorzugsweise eine atmungsaktive, feuchtigkeitsundurchlässige Membranschicht unterhalb und/oder oberhalb der Abdeckung umfassen. Insbesondere können die Ausgänge des einen oder der mehreren Quergänge in den ersten und/oder den zweiten Hohlraum mit einer atmungsaktiven, feuchtigkeitsundurchlässigen Membranschicht abgedeckt sein. Die Membranschicht kann als eine einstückige Schicht ausgebildet sein. Alternativ können vereinzelte Membranflecken jeweils Ausgänge der Quergänge in den ersten und/oder den zweiten Hohlraum (Luftzufuhröffnungen) abdecken.

Eine solche Membranschicht, wie sie im Stand der Technik in verschiedenen Materialausbildungen bekannt ist, die sämtlich in der vorliegenden Anwendung finden können, beispielsweise Polyester und/oder Polyether umfassend oder daraus bestehend, verhindert das Eindringen von Feuchtigkeit von außerhalb des Schuhs und kann ebenso dazu beitragen Feuchtigkeit aus dem Schuhinneren nach außen zu transportieren.

Die atmungsaktive Membranschicht kann insbesondere an den Seiten und/oder auf dem Boden des ersten und des zweiten Hohlraums und des Längskanals vorgesehen werden, wodurch ein Verhindern des Eindringens von Feuchtigkeit von außen gewährleistet ist,

Zum Zwecke einer verbesserten Abdichtung des Hohlraums des Sohlenkörpers gegenüber Feuchtigkeit können der eine oder die mehreren Quergänge eingelegte Ventile mit luftdurchlässigen wasserundurchlässigen Membranen aufweisen.

Die oben genannten Beispiele der hierin offenbarten Sohlenkonstruktion können weiterhin eine, insbesondere luftgepolsterte, Noppeninnensohle umfassen, die sich in dem Hohlraum und unterhalb der Abdeckung erstreckt und Luftzirkulationsöffnungen aufweist. Tragekomfort sowie effiziente Luftzirkulation können so weiter verbessert werden. Die Noppeninnensohle kann einen PU-Schaumstoff mit Öffnungen und/oder Kanälen umfassen. Des weiteren kann die Sohlenkonstruktion zur weiteren Verbesserung der Luftzirkulation eine luftzirkulierende Einlage oder eine Lage aus einem luftdurchlässigen Material umfassen, die sich in dem Hohlraum und unterhalb der Abdeckung erstreckt.

In sämtlichen Beispielen kann der Hohlraum und können insbesondere der erste und der zweite (Unter-) Hohlraum Erhebungen aus einem elastischen Material, wie PU, aufweisen. Dieses ermöglicht eine gezieltere Führung der Luft innerhalb des Hohlraums des Sohlenkörpers.

Diese elastischen Erhebungen können beispielsweise in Form schrägliegender sägezahnartiger Erhebungen oder wabenförmiger oder gitterförmiger oder rechteckförmiger oder ovaler oder runder oder wellenförmiger Erhebungen ausgebildet sein. Die Erhebungen können in Form konisch unterstellter Rauten, beisipelsweise aus PU, gebildet sein. Die Kombination von der gewählten Form der Erhebungen und der Anzahl und genauen Position der mit der Außenseite des Sohlenkörpers verbindenden Quergänge kann hinsichtlich der Luftzirkulation optimiert werden. Insbesondere erhöhen diese elastischen Erhebung den Tragekomfort deutlich.

Es kann vorteilhaft sein, in dem Fersenbereich eine andere Form von Erhebungen auszubilden ist als in dem übrigen Bereich oder als in dem Zehenbereich, beispielsweise in dem ersten dem Fersenbereich zugewandten Hohlraum eine andere Form von Erhebungen als in dem zweiten dem Zehenbereich zugewandten Hohlraum, und insbesondere die Erhebungen so auszubilden, dass über zumindest einen Teil des Hohlraums Kanäle, insbesondere in dem Ballen- und/oder Fersenbereich, ausgebildet werden entlang derer die Luft strömen kann. Die Kanäle können sich vorteilhafter Weise von dem Fersenbereich in Richtung des Mittelfußes und des Zehenbereichs erstrecken. Gemäß einer weiteren vorteilhaften Ausführung können diese Kanäle zu den Öffnungen der Quergängew verlaufen. Beispielsweise kann Luft bei Auftreten mit der Ferse entlang der Kanäle Richtung Zehenbereich gedrückt werden und im Mittelfuß- oder Zehenbereich durch Erhebungen innerhalb des zweiten Hohlraums, die wellenförmig geformt sind, für eine verbesserte Luftzirkulation verteilt werden.

Gemäß einer Weiterbildung kann die Sohlenkonstruktion zur mechanischen Stabilisierung weiterhin eine zusätzliche elastische Kunststoffzwischenschicht, eine bewegliche Welle, umfassen, welche Luftkanäle und/oder Öffnungen aufweist, die beispielsweise in einem Wabenmuster ausgebildet sind.

Weitere Eigenschaften und Vorteile der Erfindung ergeben sich aus der detaillierten aber nicht einschränkenden Beschreibung einer Ausführungsform, die mit Hilfe der beigefügten Zeichnungen dargestellt ist, wobei:
Figur 1 im Grundriss eine nicht erfindungsgemäße Sohlenkonstruktion darstellt;
Figur 2 einen Querschnitt der Ebene II-II von Figur 1 darstellt;
Figur 3 einen Querschnitt der Ebene III-III von Figur 1 darstellt;
Figur 4 einen Querschnitt der Ebene IV-IV von Figur 1 darstellt, in dem - zum Zweck der Deutlichkeit - die Abdeckung vom Sohlenkörper getrennt erscheint;
die Figuren 5 bis 7 die verschiedenen Gehphasen eines Fußes/Schuhs darstellen, für den die Sohle verwendet wird; es handelt sich um eine Seitenansicht im Längsschnitt, in der aus Gründen der Deutlichkeit das Obermaterial nicht dargestellt ist;
die Figuren 8 und 9 in einem Querschnitt der Sohlenlängsebene den Sohlenaufbau gemäß der Erfindung zeigen;
die Figuren 10 und 11 in einer Seitenansicht sowie im Grundriss die Sohle entsprechend der Erfindung zeigen, wobei aus Gründen der Deutlichkeit ein Teilquerschnitt der Abdeckung vorgenommen wurde.

Mit Bezug auf die oben erwähnten Figuren ist mit der Nummer I eine Schuhsohle bezeichnet, die einen Sohlenkörper 2 umfasst, in dem sich auf der oberen Fläche 3 im Fersenbereich ein erster Hohlraum (eine erste Aushöhlung oder Aussparung) 4 befindet, der, oben offen, günstiger- aber nicht notwendigerweise eine im Grundriss elliptische Form aufweist. Der erste Hohlraum 4 steht mit einem oder mehreren ersten Quergängen 5 in Verbindung, die an der seitlichen oder hinteren Oberfläche 6 des Sohlenkörpers 2 austreten und somit den ersten Hohlraum 4 mit der Außenluft verbinden. Der erste Hohlraum 4 steht außerdem durch mindestens einen Längskanal 7, der sich längs des Fußsohlenbereichs befindet und oben offen ist, mit einem zweiten Hohlraum 8 in Verbindung, der sich, oben offen, im Mittelfußbereich des Benutzers befindet und günstiger- aber nicht notwendigerweise annähernd lanzenförmig ist.

Vorteilhafterweise ist der zweite Hohlraum 8 mit einem oder mehreren zweiten Quergängen 9 verbunden, die an der seitlichen Oberfläche 6 des Sohlenkörpers 2 austreten und somit den ersten Hohlraum 8 mit der Außenluft verbinden. Der erste Hohlraum 4, der Längskanal 7 und der zweite Hohlraum 8 sind oben von einer Abdeckung 10 eingeschlossen, der elastisch verformbar, mit im Grundriss negativem Profil für diese, in Entsprechung des ersten Hohlraums 4 und des zweiten Hohlraums 8 eine erste Kammer 11 und eine zweite Kammer 12 definiert, die durch den Längskanal 7 miteinander verbunden sind.

Gemäß dem hier beschriebenen Beispiel weist die Abdeckung 10 im Querschnitt die Form eines umgedrehten C auf, dessen Flügel 13 auf der seitlichen Innenfläche ruhen, auf die sie sich stützen und mit der sie verbunden sind. In die Flügel 13 sind an den ersten Gängen 5 und an den zweiten Gängen 9 erste und zweite 14 Durchgangslöcher 15 gebohrt. Vorteilhafterweise weist die Abdeckung 10 im Bereich oberhalb des zweiten Hohlraums 8 eine oder mehrere Durchgangsöffnungen 16 auf, die den Durchlass von Luft ermöglichen.

Vorteilhafterweise befinden sich zwischen der Abdeckung 10 und dem Boden 17 des zweiten Hohlraums 8 eine bestimmte Anzahl von Abstandsstücken 18 aus elastisch verformbarem Material, was eine zeitweise Annäherung der Abdeckung 10 an den Boden 17 des zweiten Hohlraums 8 ermöglicht.

Vorteilhafterweise sind die Abstandsstücke 18 im Wesentlichen zylindrisch und weisen im mittleren Bereich eine ringförmige Verengung auf, so dass für die Abstandsstücke im Längsquerschnitt die Form einer Acht gebildet wird.

Die Funktionsweise ist die folgende: Die Sohlenkonstruktion I kann an ein Obermaterial angeschlossen werden, das in den beigefügten Figuren nicht abgebildet ist, was zu einem ebenfalls nicht dargestellten Schuhwerk führt. Mit Bezug auf Figur 5 ruht der Fuß 19 während der ersten Gehphase lediglich auf der Ferse 20, die daher den Bereich der Abdeckung 10, der sich oberhalb des ersten Hohlraums 4 befindet, zum Boden dieses Hohlraums hin zusammendrückt. Das Volumen des ersten Hohlraums 11 wird damit verringert und die vorher darin enthaltene Luft gezwungen, teilweise den Längskanal 7 zu passieren und in den zweiten Hohlraum 12 einzuströmen, teilweise durch die ersten Durchgangslöcher 14 und die ersten Gänge 15 von der Außenfläche 6 des Sohlenkörpers 2 nach Außen zu dringen. Im weiteren Gehverlauf ruhen auch die Zehen 21 des Fußes 19 auf dem Boden; die Abdeckung 10 wird daher gleichzeitig gegen den Boden des ersten Hohlraums 4, den Längskanal 7 und den zweiten Hohlraum 8 gedrückt. Ein Teil der in der zweiten Kammer 12 enthaltenen Luft läuft dadurch in Richtung zum Fuß, ein anderer Teil der Luft entweicht aus der Seitenfläche 6 des Sohlenkörpers 2 durch die zweiten Gänge 9, während ein sehr geringer Teil der Luft durch den Längskanal 7 in die erste Kammer 11 zurückströmt.

Die eventuell noch in der ersten Kammer 11 enthaltene Luft entweicht nun aus der Seitenfläche 6 des Sohlenkörpers 2 durch die ersten Gänge 5. Mit Bezug auf Figur 7 stützt sich im weiteren Gehverlauf der Fuß 19 lediglich an den Zehen 21 auf und drückt folglich die Abdeckung 10 noch weiter zum Boden des zweiten Hohlraums 8 hin, wobei er die Abstandsstücke 18 der Länge nach zusammendrückt und das Volumen der zweiten Kammer 12 fast auf null reduziert. Ein Großteil der in dieser Kammer enthaltenen Luft wird dann durch die zweiten Löcher 15 und die benachbarten zweiten Gänge 9 ausgestoßen.

Ein Teil der Luft, die vorher in der zweiten Kammer 11 enthalten war, strömt hingegen in den Längskanal 7 ein, während ein Teil dieser Luft durch die Öffnungen 16 in Richtung zum Fuß verläuft.

Während dieser Phase ruht der Fuß 19 auf der Ferse 20, die deshalb die Abdeckung 10 nicht, oder in sehr geringem Maß, zum Boden des ersten Hohlraums 4 hin drückt. Die elastisch verformbare Abdeckung 10 kehrt in dem Bereich, in dem er den Hohlraum 4 bedeckt, in seinen unverformten Zustand zurück, wodurch der Rauminhalt in der ersten Kammer 11 größer wird und die darin enthaltene Luft durch die ersten Gänge 5 und - zu einem sehr geringen Teil - auch durch den Längskanal 7 angesogen wird. Somit kann festgestellt werden, dass die Erfindung ihre Aufgabe erfüllt und die oben genannten Ziele erreicht. Es wurde eine Sohlenkonstruktion für Schuhe mit Luftzirkulation entwickelt, die, wenn sie mit dem Obermaterial eines Schuhs verbunden wird, bei jedem Gehschritt die Ausstoßung der im Schuhwerk enthaltenen Luft und die Einströmung neuer, aus der Umgebung stammenden Luft in den Schuh ermöglicht, was die innere Feuchtigkeit verringert, Frischluft hinzuführt und umwäizt und den Fußkomfort des Benutzers verbessert. Darüber hinaus ist die Sohlenkonstruktion dieser Erfindung von beträchtlicher Festigkeit und gewährleistet dauerhaft eine gute Luftzirkulation. Da die Sohle nur aus einfach erhältlichen sowie leicht herstellbaren und zusammenfügbaren Teilen besteht, sind auch die Produktionskosten eher gering. Selbstverständlich eignet sich die Erfindung für zahlreiche Änderungen und Varianten, die sich alle im Rahmen ein und desselben Erfindungskonzepts bewegen.

So ist z. B. mit Bezug auf die Figuren 8 und 9 ein Sohlenaufbau 101 dargestellt, der einen Sohlenkörper 102 enthält, an dessen oberen Fläche, wie im vorher beschriebenen Sohlenkörper I, sich ein erster 104 und zweiter Hohlraum 108 befindet, die durch einen Längskanal 107 miteinander verbunden und die durch eine elastisch verformbare Abdeckung 110 eingeschlossen sind, in dem am zweiten Hohlraum 108 eine oder mehrere Durchgangsöffnungen eingelassen sind.

Die erste und die zweite Kammer sind mit dem Äußeren des Sohlenkörpers 102 durch die ersten 105 und zweiten Durchgangskanäle 109, die in die seitliche Oberfläche des Sohlenkörpers 102 eingelassen sind, verbunden. Im Bereich oberhalb des Längskanals 107 und in Richtung von dessen Boden ragt eine quergängige Scheidewand 123 aus der Abdeckung 110 heraus, die beim Gehen in einem Sitz mit negativem Profil 124, das auf dem Boden des Längskanals 107 eingelassen ist, vorübergehend zum Einsatz kommt, sodass die erste Kammer von der zweiten getrennt wird.

Vorteilshafterweise weisen die Scheidewand 123 und der Sitz 124 in einem Längsschnitt des Sohlenkörpers 102 eine im Wesentlichen dreieckige Form auf. Auch bei dieser Lösung befinden sich zwischen der Abdeckung 110 und dem Boden des zweiten Hohlraums 108 eine bestimmte Anzahl von Abstandsstücken 118 aus elastisch verformbarem Material.

Diese Funktionsweise ähnelt der im Zusammenhang mit der vorhergehenden Ausführungsform beschriebenen und in den Figuren 1 bis 6 dargestellten Funktionsweise, mit dem Unterschied, dass während der zweiten Gehphase, wenn Ferse und Zehen auf dem Boden gestützt sind und die Abdeckung 110 daher gleichzeitig in Richtung Boden des ersten Hohlraums 104, des Längskanals 107 und des zweiten Hohlraums 108 gedrückt wird, die Scheidewand 123 mit negativem Profil 124 zum Einsatz kommt, wodurch die erste Kammer von der zweiten Kammer getrennt wird.

In dieser Gehphase kann die in der zweiten Kammer enthaltene Luft nicht in die erste Kammer zurückströmen, sie ist daher gezwungen, durch die in die Abdeckung 110 eingelassenen Durchgangsöffnungen in Richtung zum Fuß zu laufen, teilweise durch die zweiten Kanäle 102 aus dem Sohlenkörper 102 zu entweichen. Dies führt zu einer Steigerung der Effizienz im Prozess der Luftzirkulation im Schuhwerk.

Die Scheidewand 123 im Sitz 124 kommt auch bei Beginn der folgenden Gehphase zum Einsatz, bei der der Fuß nur mit den Zehen auf dem Boden aufsetzt; während dieser Phase kann die in der zweiten Kammer enthaltene Luft nicht in die erste Kammer zurückströmen, sondern lediglich zum einen in Richtung zum Fuß laufen und zum andem aus dem Sohlenkörper 102 entweichen, was eine nochmalige Steigerung der Luftzirkulation bewirkt.

Mit Bezug auf die Figuren 10 und 11 ist eine im Schuhwerk positionierbare Sohle 222 dargestellt, die aus einem Sohlenkörper 202 besteht, in dessen obere Fläche 203, ähnlich wie im vorher beschriebenen Sohlenköper I, ein erster Hohlraum 204 und ein zweiter Hohlraum 208, durch einen Längskanal 207 miteinander verbunden, eingelassen sind. Der erste Hohlraum 204, der Längskanal 207 und der zweite Hohlraum 208 sind von einer elastisch verformbaren Abdeckung 210 eingeschlossen, in den, am zweiten Hohlraum, eine oder mehrere Durchgangsöffnungen 216 eingelassen sind.

Auch in diesem Fall definiert die Abdeckung 210, in Entsprechung zum ersten 204 und zum zweiten Hohlraum 208, eine erste und eine zweite Kammer, die durch den Längskanal 207 miteinander verbunden sind. Die erste und die zweite Kammer sind durch die ersten 205 und zweiten Durchgangskanäle 209, die in die Seitenfläche 206 der Sohle 222 eingelassen sind, mit der Außenseite des Sohlenkörpers verbunden.

Auch in diesem Fall befinden sich zwischen der Abdeckung 210 und dem Boden des zweiten Hohlraums 208 eine bestimmte Anzahl von in den beigefügten Figuren nicht dargestellten Abstandsstücken, die aus elastisch verformbarem Material bestehen. Wie bei der in den Figuren 8 und 9 dargestellten Variante, ragt im Bereich oberhalb des Längskanals 207 und in Richtung von dessen Boden, aus der Abdeckung 210 eine in den Figuren nicht dargestellte quer liegende Scheidewand heraus, die beim Gehen von einem ebenfalls nicht dargestellten und in den Boden des Längskanals 207 eingelassenen Sitz mit negativem Profil aufgenommen wird, wodurch sich ein Trennung der ersten Kammer von der zweiten Kammer ergibt. Die Sohle 222 kann in einem in den beigefügten Figuren nicht dargestellten Schuhwerk eines herkömmlichen Typs verwendet werden.

Bei jedem Gehschritt drückt der Fuß des Benutzers die Abdeckung 210 in derselben weiter oben mit Bezug auf die Figuren 5 bis 7 dargestellten Abfolge zusammen. Die im Schuh vorhandene Luft wird auf diese Weise durch die ersten Kanäle 205 in der Sohle 222 angesaugt und danach sowohl durch die Öffnungen 216 der Abdeckung 210 als auch durch die zweiten Kanäle 209 in Richtung zum Fuß geführt. Damit erhält man eine ständige Bewegung der Luft im Inneren des Schuhwerks, was einen Feuchtigkeits- und Temperaturausgleich zur Folge hat und den Fußkomfort des Benutzers wesentlich verbessert.

Natürlich lassen sich die verwendeten Materialien und die Abmessungen der Bestandteile nach den jeweiligen Erfordernissen ausrichten. Die unterschiedlichen, zur Ausführung bestimmter verschiedener Funktionen verwendeten Mittel, können sicher nicht nur in der Form der in den Figuren dargestellten Ausführungsformen vorliegen, sondern sind in vielen - nicht dargestellten - Bauformen *per se* vorhanden sein.

## Patentansprüche

1. Sohlenkonstruktion für einen Schuh, die einen Sohlenkörper (2) aufweist, in dem ein Hohlraum (4,8) eingelassen ist, der sich entlang dem Sohlenkörper erstreckt und der durch eine elastisch verformbare Abdeckung (10), die Öffnungen (14,15,16) aufweist, geschlossen ist, und in welcher der Hohlraum durch die Öffnungen mit der dem Schuh zugewandten Außenseite des Sohlenkörpers in Verbindung steht und in welcher der Hohlraum mit einem oder mehreren ersten Quergängen (5) in Verbindung steht, die in Öffnungen in der seitlichen und/oder hinteren Oberfläche (6) des Sohlenkörpers münden, so dass der Hohlraum mit dem Äußeren des Sohlenkörpers in Verbindung gesetzt wird,
in welcher der Hohlraum einen ersten dem Fersenbereich zugewandter Hohlraum (4) und einen zweiten dem Zehenbereich zugewandten Hohlraum (8) und mindestens einen Längskanal (7), über den der erste und der zweite Hohlraum miteinander in Verbindung stehen, umfasst, wobei der erste Hohlraum und/oder der zweite Hohlraum und/oder der Längskanal durch die Öffnungen mit der dem Schuh zugewandten Außenseite des Sohlenkörpers in Verbindung stehen; und **dadurch gekennzeichnet**, daβ
aus der genannten Abdeckung im Bereich oberhalb des Längskanals und in Richtung von dessen Boden eine quergängige Scheidewand (123) hervorragt, die beim Gehen in einem Sitz (124) mit negativem Profil, der in den Boden des Längskanals eingelassen ist und die erste von der zweiten Kammer trennt, zeitweise zum Einsatz kommt.

2. Sohlenkonstruktion für einen Schuh gemäß Anspruch 1, in welcher die Quergänge in mindestens einer Öffnung im Ballenbereich des Sohlenkörpers und in mindestens einer Öffnung im Fersenbereich des Sohlenkörpers münden, so dass der Hohlraum mit dem Äußeren des Sohlenkörpers in Verbindung gesetzt wird.

3. Sohlenkonstruktion gemäß Anspruch 1 oder 2,
in welcher der erste Hohlraum mit einem oder mehreren ersten Quergängen in Verbindung steht, die in öffnungen in der seitlichen oder hinteren Oberfläche des Sohlenkörpers münden, sodass der erste Hohlraum mit dem Äußeren des Sohlenkörpers in Verbindung gesetzt wird; und/oder
in welcher der zweite Hohlraum mit einem oder mehreren zweiten Quergängen in Verbindung steht, die in Öffnungen in der seitlichen Oberfläche des Sohlenkörpers münden, sodass dieser zweite Hohlraum mit dem Äußeren des Sohlenkörpers in Verbindung gesetzt wird.

4. Sohlenkonstruktion gemäß Anspruch 3, in welcher die Abdeckung im Querschnitt die Form eines umgedrehten "C" aufweist, dessen Flügel auf der inneren Seitenfläche des Sohlenkörpers ruhen, wobei diese Flügel an den ersten und zweiten Quergängen erste und zweite Durchgangslöcher aufweisen.

5. Sohlenkonstruktion gemäß Anspruch 3 oder 4, in welcher sich zwischen der Abdeckung und dem Boden des ersten Hohlraums eine bestimmte Anzahl von Abstandsstücken aus elastisch verformbarem Material befindet.

6. Sohlenkonstruktion gemäß Anspruch 5, in welcher zumindest eines der bestimmten Anzahl der Abstandsstücke im Wesentlichen zylindrisch ist und im mittleren Bereich eine ringförmige Verengung aufweist, so dass die Abstandsstücke im Längsschnitt die Form einer Acht besitzen, oder im mittleren Bereich mehrere, insbesondere zwei, ringförmige Verengungen aufweist.

7. Sohlenkonstruktion gemäß einem der vorhergehenden Ansprüche, worin die Abdeckung eine Mehrzahl an Noppen aufweist, die in den Hohlraum hineinragen.

8. Sohlenkonstruktion gemäß Anspruch 1, in welcher der Sitz im Längsschnitt des Sohlenkörpers im Wesentlichen eine Dreiecksform aufweist.

9. Sohlenkonstruktion gemäß einem der vorhergehenden Ansprüche, worin die Ausgänge des einen oder der mehreren Quergänge mit einer atmungsaktiven, feuchtigkeitsundurchlässigen Membranschicht geschlossen sind.

10. Sohlenkonstruktion gemäß einem der vorhergehenden Ansprüche, worin der eine oder die mehreren Quergänge eingelegte Ventile mit wasserundurchlässigen Membranen aufweisen.

11. Sohlenkonstruktion gemäß einem der vorhergehenden Ansprüche, weiterhin eine, insbesondere luftgepolsterte, Noppeninnensohle umfassend, die sich in dem Hohlraum und unterhalb der Abdeckung erstreckt und Luftzirkulationsöffnungen aufweist.

12. Sohlenkonstruktion gemäß einem der vorhergehenden Ansprüche, in welcher in dem Hohlraum Erhebungen aus einem elastischen Material, insbesondere schrägliegende sägezahnartige Erhebungen oder wabenförmige oder gitterförmige oder rechteckförmige oder ovale oder runde oder wellenförmige Erhebungen, ausgebildet sind, wobei die Erhebungen insbesondere derart ausgebildet sind, dass über zumindest einen Teil des Hohlraums Kanäle ausgebildet werden.

13. Sohlenkonstruktion gemäß Anspruch 12, in welcher die Erhebungen so ausgebildet sind, dass über zumindest einen Teil des Hohlraums Kanäle ausgebildet werden, die sich insbesondere von dem Fersenbereich in Richtung des Zehenbereichs, insbesondere in Richtung der Öffnungen der Quergänge, erstrecken.

## Claims

1. A sole structure for a shoe which has a sole body (2) in which cavity (4,8) is incorporated, which extends along the sole body and which is closed by an elastically deformable covering (10) which has openings (14,15,16), and in which the cavity is communication through the openings with the outside of the sole body facing the shoe and in which the cavity is in communication with one or more first transverse passages (5) which open into openings in the lateral and/or rear surface (6) of the sole body so that the cavity is put into communication with the outside of the sole body,
in which the cavity comprises a first cavity (4) facing the heel region and a second cavity (8) facing the toe region and a least one longitudinal channel (7) through which the first cavity and the second cavity are in communication with one another, wherein the first cavity and/or the second cavity and/or the longitudinal channel are in communication through the openings with the outside of the sole body facing the shoe; and **characterised in that**
a transverse separating wall (123) projects from said covering in the region above the longitudinal channel and towards its bottom, which separating wall during walking is temporarily inserted in a seating (124) of negative profile, which is incorporated in the bottom of the longitudinal channel and which separates the first cavity from the second cavity.

2. A sole structure for a shoe according to Claim 1, in which the transverse passages open into at least one opening in the ball region of the sole body and into at least one opening in the heel region of the sole body so that the cavity is put into communication with the outside of the sole body.

3. A sole structure according to Claim 1 or 2,
in which the first cavity is in communication with one or more first transverse passage which open into openings in the lateral or rear surface of the sole body so that the first cavity is put into communication with the outside of the sole body; and/or
in which the second cavity is in communication with one or more second transverse passages which open into openings in the lateral surface of the sole body so that this second cavity is put into communication with the outside of the sole body.

4. A sole structure according to Claim 3, in which the covering has in cross-section the shape of an inverted "C", the limbs of which rest on the inner lateral surface of the sole body, wherein these limbs have first and second through-holes on the first and second transverse passages.

5. A sole structure according to Claim 3 or 4, in which a given number of spacing elements of elastically deformable material are disposed between the covering and the bottom of the first cavity.

6. A sole structure according to Claim 5, in which at least one of the given number of spacing elements is substantially cylindrical and has an annular narrowed portion in the central region so that the spacing elements have in longitudinal section the shape of a figure eight, or in the central region has a plurality, in particular two, annular narrowed portions.

7. A sole structure according to any one of the preceding Claims, wherein the covering has a plurality of burl-type projections which protrude into the cavity.

8. A sole structure according to Claim 1, in which in the longitudinal section of the sole body the seating is of substantially triangular shape.

9. A sole structure according to any one of the preceding Claims, wherein the outlets of the one or more transverse passages are closed with a breathable membrane layer which is impervious to moisture.

10. A sole structure according to one of the preceding Claims, wherein the one or more transverse passage have inserted valves with membranes which are impermeable to water.

11. A sole structure according to one of the preceding Claims, further comprising an inner sole with burl-type projections, which in particular is air-cushioned, extends in the cavity and below the covering and has air-circulation openings.

12. A sole structure according to any one of the preceding Claims, in which raised portions of an elastic material are formed in the cavity, in particular inclined sawtooth-like raised portions or honeycomb-shaped or lattice-shaped or rectangular or oval or circular or undulating raised portions, wherein the raised portions are formed in particular so that channels are formed over at least one part of the cavity.

13. A sole structure according to Claim 12, in which the raised portions are formed in such a way that channels are formed over at least one part of the cavity, which channels extend in particular from the heel region towards the toe region, in particular towards the openings of the transverse passages.

## Revendications

1. Construction de semelle pour une chaussure, comportant un corps de semelle (2) dans lequel est agencée une cavité (4, 8) qui s'étend le long du corps de semelle et qui est fermée par un recouvrement élastique déformable (10) comportant des ouvertures (14, 15, 16), et dans laquelle la cavité est connectée à la face externe du corps de semelle faisant face à la chaussure via lesdites ouvertures, la cavité étant en connexion avec un ou plusieurs premiers passages transversaux (5) qui aboutissent dans des ouvertures des surfaces latérales et/ou arrières (6) du corps de semelle de telle sorte que la cavité est mise en connexion avec l'extérieur du corps de semelle,
dans laquelle la cavité comporte une première cavité faisant face à la zone du talon (4) et une deuxième cavité faisant face à la zone des orteils (8), et au moins un canal longitudinal (7) via lequel les première et deuxième cavités sont connectées entre elles, dans laquelle la première cavité et/ou la deuxième cavité et/ou le canal longitudinal sont connectés à travers les ouvertures au côté extérieur du corps de semelle faisant face à la chaussure ;
et **caractérisée en ce qu'**une paroi de séparation de passage transversal (123) dépasse dudit recouvrement dans la zone située au-dessus du canal longitudinal et en direction de sa partie inférieure, qui lors de la marche s'insère temporairement dans un siège (124) à profil négatif agencé dans la partie inférieure du canal longitudinal et séparant les première et deuxième chambres.

2. Construction de semelle pour une chaussure selon la revendication 1, dans laquelle les passages transversaux aboutissent dans au moins une ouverture de la zone de l'avant-pied du corps de semelle et dans au moins une ouverture de la zone du talon du corps de semelle, de telle manière que la cavité est connectée avec l'extérieur du corps de semelle.

3. Construction de semelle selon la revendication 1 ou 2,
dans laquelle la première cavité est connectée à un ou plusieurs premiers passages transversaux qui aboutissent dans des ouvertures des surfaces latérales ou arrières du corps de semelle, de telle manière que la première cavité est mise en connexion avec l'extérieur du corps de semelle ; et/ou
dans laquelle la deuxième cavité est connectée à un ou plusieurs deuxièmes passages transversaux qui aboutissent à des ouvertures dans les surfaces latérales du corps de semelle, de telle manière que la deuxième cavité est connectée avec l'extérieur du corps de semelle.

4. Construction de semelle selon la revendication 3, dans laquelle le recouvrement présente en section transversale une forme de « C » inversé dont les branches sont posées sur la surface latérale interne du corps de semelle, dans laquelle ces branches comportent des premier et deuxième trous de passage dans les premier et deuxième passages transversaux.

5. Construction de semelle selon la revendication 3 ou 4, dans laquelle des entretoises en nombre déterminé constituées en un matériau plastique déformable sont agencées entre le recouvrement et le fond de la première cavité.

6. Construction de semelle selon la revendication 5, dans laquelle au moins une entretoise dudit nombre déterminé d'entretoises est essentiellement cylindrique et comporte un étranglement annulaire dans sa partie médiane, de telle sorte que les entretoises présentent une forme de huit en section longitudinale, ou plusieurs étranglements annulaires, en particulier deux étranglements annulaires, dans la partie médiane.

7. Construction de semelle selon l'une des revendications précédentes, dans laquelle le recouvrement comporte une pluralité de protubérances qui font saillie dans la cavité.

8. Construction de semelle selon la revendication 1, dans laquelle l'assise du corps de semelle présente une forme essentiellement triangulaire en section longitudinale.

9. Construction de semelle selon l'une des revendications précédentes, dans laquelle les sorties desdits un ou plusieurs passages transversaux sont obturées par une membrane perméable à l'humidité à respiration active.

10. Construction de semelle selon l'une des revendications précédentes, dans laquelle une valve à membrane imperméable est insérée dans ledit passage transversal ou lesdits passages transversaux.

11. Construction de semelle selon l'une des revendications précédentes, comportant en outre une semelle interne à protubérances, en particulier à coussins d'air, qui s'étend dans la cavité et sous le recouvrement et comporte des orifices de circulation d'air.

12. Construction de semelle selon l'une des revendications précédentes, dans laquelle des rehaussements en un matériau élastique sont constitués dans la cavité, en particulier des rehaussements obliques en forme de dents de scie ou des rehaussements en forme de nid d'abeilles, de grille, de rectangles, d'ovales, de ronds ou d'ondes, dans laquelle les rehaussements sont en particulier conformés de telle sorte que des canaux sont constitués sur au moins une partie de la cavité.

13. Construction de semelle selon la revendication 12, dans laquelle les rehaussements sont conformés de telle sorte que des canaux sont constitués sur au moins une partie de la cavité et s'étendent en particulier depuis la zone du talon en direction de la zone des orteils, et en particulier en direction des ouvertures des passages transversaux.
